# EUROPÄISCHE PATENTSCHRIFT

(11) **EP 2 275 613 B1**
(45) Veröffentlichungstag und Bekanntmachung des Hinweises auf die Patenterteilung: **16.01.2019**
(21) Anmeldenummer: 10004856.0
(22) Anmeldetag: 08.05.2010
(51) Int. Cl.: E04F 15/02, E04F 15/04, E04F 13/08, E04F 13/10

(54) **Schalung aus Profilelementen**
Cladding composed of profile elements
Coffrage constitué d'éléments de profil

(30) Priorität: 16.07.2009 DE 102009033389
(43) Veröffentlichungstag der Anmeldung: 19.01.2011
(73) Patentinhaber: Pinufin Oberflächentechnik GmbH & Co. KG, 76189 Karlsruhe (DE)
(72) Erfinder: Franz, Michael, 86932 Pürgen (DE)
(74) Vertreter: Dziewior, Joachim

(56) Entgegenhaltungen:
- EP-A1- 0 360 001
- DE-A1- 4 116 794
- DE-U1-202007 002 282
- ES-A1- 2 285 950
- JP-A- 2006 207 363

## Beschreibung

Die Erfindung betrifft eine auf einer Unterkonstruktion mittels Befestigungselementen angeordnete Schalung aus Profilelementen, wobei die Profilelemente gegenseitig derart überfälzt sind, daß jeweils der den Falz bildende Profilvorsprung des einen Profilelements vom Falz des anderen Profilelements aufgenommen wird, wobei in der zum Profilelement senkrecht verlaufenden Falzfläche des der Unterkonstruktion zugewandten Falzes eine Nut vorgesehen ist, deren der Unterkonstruktion zugewandte Nutwand mit der der Unterkonstruktion abgewandten Fläche des anderen Profilvorsprungs fluchtet, wobei in die Nut eine den angrenzenden Profilvorsprung überlappende Halteplatte des Befestigungselements greift, die einen sich zwischen zwei Profilelementen zur Unterkonstruktion hin erstreckenden Anschlussstift trägt, an dessen der Halteplatte abgewandtem Ende ein Verankerungsfuss vorgesehen ist.

Derartige Schalungen dienen der Verkleidung von Wänden, Decken und dergleichen und sind in ähnlicher Form z.B. aus der ES 2 285 950 A1 bekannt, wobei es in der Regel wünschenswert ist, die Anbringung der Schalung an der Unterkonstruktion möglichst unsichtbar und insbesondere montagefreundlich zu gestalten.
Bei einer Schalung der eingangs genannten Art ist - im Gegensatz zu einer echten Nut-Feder-Verbindung, bei der benachbarte Profilelemente auf diese Weise bereits eine Verbindung miteinander eingehen - hier die Befestigung dahingehend erschwert, als die einzelnen Profilelemente zwar überlappen, nicht jedoch miteinander verbunden sind, da die Feder lediglich in einen Falz des benachbarten Profilelements vorsteht. Häufig werden daher derartige Schalungen durch eine von außen eingebrachte Schraubverbindung an der Unterkonstruktion befestigt, was neben dem oftmals störenden optischen Eindruck darüber hinaus den Nachteil hat, dass - jedenfalls im Außenbereich - hierdurch eine witterungsbeständige Oberflächenbeschichtung der Profilelemente lokal beschädigt wird.
Hiervon ausgehend liegt der Erfindung die Aufgabe zu Grunde, eine Schalung der eingangs genannten Art dahingehend zu verbessern, dass eine Befestigung der Profilelemente an der Unterkonstruktion erreicht wird, durch die die Oberfläche der Profilelemente unbeeinflusst bleibt, die im Übrigen unsichtbar ist und darüber hinaus eine schnelle Anbringung erlaubt.
Diese Aufgabe wird nach der Erfindung dadurch gelöst, dass der Verankerungsfuss in eine im Wesentlichen rechteckige Haltenut der Unterkonstruktion greift und darin durch Verdrehen der Halteplatte in der Nutwandung der Haltenut fixierbar ist, wobei der Verankerungsfuss von zwei diametral vom Anschlussstift abstehenden Sperrklingen gebildet ist, die in Draufsicht eine symmetrische oder auch asymmetrische Gestalt aufweisen und beim Verdrehen des Anschlußstifts in die Nutwandung der Haltenut eindringen. Der durch die Erfindung erreichte Vorteil besteht im Wesentlichen darin, dass die Schalung mittels der Befestigungselemente schnell und auf einfache Weise an der Unterkonstruktion angebracht werden kann, indem die Befestigungselemente in die Haltenut der Unterkonstruktion eingesetzt und darin durch einfaches Verdrehen verankert werden. Die Anbringung kann dabei derart erfolgen, dass die Befestigungselemente zunächst die Profilelemente auf der Seite ihres Profilvorsprungs übergreifen, wodurch dann die Befestigungselemente einen Vorsprung bilden, auf den das anschließende Profilelement mit der in der Falzfläche vorgesehenen Nutwand aufgeschoben werden kann. Dabei ist insbesondere von Vorteil, dass in der Unterkonstruktion eine einfache, insbesondere leicht und kostengünstig herstellbare Nut ausreichend ist, um ohne zusätzliche Hilfsmittel die Anbringung der Befestigungselemente zu gewährleisten. Vorteilhaft ist hierbei weiter, daß keine Kapillarfugen zwischen den Profilelementen entstehen, die ein Eindringen von Wasser fördern könnten.
Die Formgestaltung dieser Sperrklingen kann - insbesondere auch unter Berücksichtigung der Eigenschaften des verwendeten Holzes - unterschiedliche Form aufweisen; im Rahmen der Erfindung ist hierbei vorgesehen, dass die Sperrklingen eine dreieckige, rechteckige, runde, sichelförmige, trapezförmige oder vergleichbar ähnliche Gestalt besitzen.

Weiter kann es von Vorteil sein, wenn die Sperrklingen an ihrer der Halteplatte zugewandten Oberfläche eine schraubenartig ausgebildete Abschrägung aufweisen, da sie hierdurch beim Eindrehen in die Nut hineingezogen werden und damit Zug auf die zu befestigenden Profilelemente ausüben. Diese Abschrägung kann hierbei eben oder auch gewölbt ausgebildet sein.

Der Anschlussstift kann im Rahmen der Erfindung eine runde, ovale oder aber vieleckige Querschnittsform aufweisen.

In entsprechender Weise kann auch die Halteplatte rund oder vieleckig ausgebildet sein.

Um die Anbringung des Befestigungselements zu erleichtern, wird im Rahmen der Erfindung vorgeschlagen, dass die Halteplatte mit einem Eingriffselement für ein Werkzeug versehen ist. Dies kann im einfachsten Fall ein Schlitz für einen Schraubendreher, in entsprechender Weise jedoch auch ein Kreuzschlitz, ein Innensechskant oder vergleichbares sein.

Um die Anschlusselemente verdeckt anbringen zu können, ist im Rahmen der Erfindung weiter vorgesehen, dass die Halteplatte durch die den an die Nut anschließenden Teil des Profilelementes vollständig abgedeckt ist.

Schließlich ist es von Vorteil, wenn die Halteplatte mit einer Markierung zur Sichtbarmachung der Drehstellung der Sperrklingen versehen ist, um beim Anbringen der Befestigungselemente sicher zu gehen, dass die Sperrklingen in ihrer für die Halterung der Profilelemente optimalen Stellung angeordnet sind.

Im folgenden wird die Erfindung an einem in der Zeichnung dargestellten Ausführungsbeispiel näher erläutert; es zeigen:
- Fig. 1: eine perspektivische Teildarstellung einer Schalung,
- Fig. 2: einen Schnitt durch die Schalung nach Fig. 1 mit einem Befestigungselement,
- Fig. 3: unterschiedliche Ausgestaltungen der Sperrklingen des Verankerungsfusses,
- Fig. 4: eine Detaildarstellung des Befestigungselements.

Die in der Zeichnung andeutungsweise wiedergegebene Schalung dient zur Verkleidung vorzugsweise von Wänden oder Decken an Gebäuden und besteht im Einzelnen aus einer Unterkonstruktion 1 sowie aus Profilelementen 2, die mit Hilfe von Befestigungselementen 3 an der Unterkonstruktion 1 befestigt werden. Die Schalung selbst ist in der Art einer gegenseitigen Überfälzung der jeweils mit einem Falz versehenen Profilelemente 2 ausgebildet, wobei jeweils der eine durch den Falz gebildete Profilvorsprung 4 der Unterkonstruktion 1 unmittelbar anliegt, wie dies insbesondere aus der Figur 2 zu ersehen ist. Der Profilvorsprung 4 wird hier von dem Falz 5 des benachbarten Profilelements 2 aufgenommen, wobei dieser Falz 5 zusammen mit der Oberfläche der Unterkonstruktion 1 quasi eine Nut für den Profilvorsprung 4 bildet.

In der zur Unterkonstruktion 1 senkrecht verlaufenden Falzfläche ist eine Nut 6 vorgesehen, deren der Unterkonstruktion 1 zugewandte Nutwand mit der der Unterkonstruktion abgewandten Fläche der Feder 4 fluchtet. Diese Nutwand bildet zusammen mit der Fläche des Profilvorsprungs 4 eine Anlagefläche für eine Halteplatte 7 des Befestigungselements 3, wodurch das Befestigungselement 3 beide dort mit Abstand sich gegenüberstehende Profilelemente 2 hält. Hierfür trägt die Halteplatte 7 einen sich zwischen den beiden Profilelementen 2 zur Unterkonstruktion hin erstreckenden Anschlussstift 8, an dessen der Halteplatte 7 abgewandten Ende ein Verankerungsfuss 9 vorgesehen ist. Dieser Verankerungsfuss 9 greift in eine im Wesentlichen rechteckige Haltenut 10 der Unterkonstruktion 1 und ist darin durch Verdrehen um der Halteplatte 7 um vorzugsweise 90° fixierbar.

Hierfür ist der Verankerungsfuss 9 von zwei diametral vom Anschlussstift 8 abstehenden Sperrklingen 11 gebildet, die - wie sich aus der Figur 3 ergibt - in Draufsicht eine symmetrische oder auch asymmetrische Gestalt aufweisen können und beim Verdrehen des Anschlussstifts 8 in die Nutwandung eindringen.

Je nach Holzart und Beschaffenheit können diese Sperrklingen 11 - wie aus der Figur 3 ersichtlich - eine dreieckige, rechteckige, runde, sichelförmige, trapezförmige oder auch hiervon abweichend eine vergleichbar ähnliche Gestalt besitzen.

Um bei der Fixierung des Verankerungsfusses 9 in der Haltenut 10 einen gewissen Zug auf die Profilelemente 2 ausüben zu können, können die Sperrklingen 11 an ihrer der Halteplatte 7 zugewandten Oberfläche eine schraubenartig ausgebildete Abschrägung aufweisen, wie dies aus den Seitenansichten der Figur 3 erkennbar ist. Diese Abschrägung kann dabei eben oder auch gewölbt ausgebildet sein.

Der Anschlussstift 8 wird in der Regel eine runde oder ovale Querschnittsform aufweisen; es sind jedoch ebenso auch vieleckige Querschnittsformen denkbar.

Auch die Halteplatte 7 ist in dem Ausführungsbeispiel rund ausgebildet, wenngleich auch hier vieleckige Gestaltungen denkbar sind, die gegebenenfalls im montierten Zustand der Profilelemente 2 eine Sicherung gegen unbeabsichtigtes Verdrehen und damit Lösen der Befestigungselemente 3 sicherstellen können.

Um die Befestigungselemente 3 einfach montieren zu können, ist die Halteplatte 7 mit einem Eingriffselement 12 für ein Werkzeug versehen. Dieses Eingriffselement 12 kann von einem Schlitz oder einem Kreuzschlitz für einen entsprechenden Schraubendreher oder auch mit einem Innensechskant für einen Inbussschlüssel gebildet sein. Im Übrigen ist die Abmessung der Halteplatte 7 so gewählt, dass sie durch den an die Nut anschließenden Teil des Profilelements 2 vollständig abgedeckt ist, so dass die Befestigungselemente 3 bei fertig montierter Schalung nicht erkennbar sind.

Schließlich ist die Halteplatte 7 mit einer Markierung 13 versehen, wodurch die Drehstellung der Sperrklingen 11 und somit die ordnungsgemäße Montage erkennbar ist. Unter der Halteplatte 7 kann, wie die Fig. 4 erkennen läßt, eine Nase 14 angeordnet sein, die ein Verrutschen der Profilelemente 2 insbesondere bei der Montage verhindern.

## Patentansprüche

1. Schalung aus Profilelementen (2), welche auf einer Unterkonstruktion mittels Befestigungselementen angeordnet ist, wobei die Profilelemente (2) gegenseitig derart überfälzt sind, daß jeweils der den Falz bildende Profilvorsprung des einen Profilelements vom Falz des anderen Profilelements (2) aufgenommen wird, wobei in der zum Profilelement (2) senkrecht verlaufenden Falzfläche des der Unterkonstruktion zugewandten Falzes eine Nut (6) vorgesehen ist, deren der Unterkonstruktion (1) zugewandte Nutwand mit der der Unterkonstruktion (1) abgewandten Fläche des anderen Profilvorsprungs fluchtet, wobei in die Nut (6) eine den angrenzenden Profilvorsprung (4) überlappende Halteplatte (7) des Befestigungselements (3) greift, die einen sich zwischen zwei Profilelementen (2) zur Unterkonstruktion (1) hin erstreckenden Anschlußstift (8) trägt, an dessen der Halteplatte (7) abgewandtem Ende ein Verankerungsfuß (9) vorgesehen ist, **dadurch gekennzeichnet, dass** der Verankerungsfuß (9) in eine im wesentlichen rechteckige Haltenut (10) der Unterkonstruktion (1) greift und darin durch Verdrehen der Halteplatte (7) in der Nutwandung der Haltenut (10) fixierbar ist, wobei der Verankerungsfuß (9) von zwei diametral vom Anschlußstift (8) abstehenden Sperrklingen (11) gebildet ist, die in Draufsicht eine symmetrische oder auch asymmetrische Gestalt aufweisen und beim Verdrehen des Anschlußstifts (8) in die Nutwandung der Haltenut (10) eindringen.

2. Schalung nach Anspruch 1, **dadurch gekennzeichnet, dass** die Sperrklingen (11) eine dreiecke, rechteckige, runde, sichelförmige, trapezförmige oder vergleichbar ähnliche Gestalt besitzen.

3. Schalung nach Anspruch 1 oder 2, **dadurch gekennzeichnet, dass** die Sperrklingen (11) an ihrer der Halteplatte (7) zugewandten Oberfläche eine schraubenartig ausgebildete Abschrägung aufweisen.

4. Schalung nach Anspruch 3, **dadurch gekennzeichnet, dass** die Abschrägung eben oder gewölbt ausgebildet ist.

5. Schalung nach einem der Ansprüche 1 bis 4, **dadurch gekennzeichnet, dass** der Anschlußstift (8) eine runde oder vieleckige Querschnittsform aufweist.

6. Schalung nach einem der Ansprüche 1 bis 5, **dadurch gekennzeichnet, dass** die Halteplatte (7) rund, oval oder vieleckig ausgebildet ist.

7. Schalung nach einem der Ansprüche 1 bis 6, **dadurch gekennzeichnet, dass** die Halteplatte (7) mit einem Eingriffselement (12) für ein Werkzeug versehen ist.

8. Schalung nach einem der Ansprüche 1 bis 7, **dadurch gekennzeichnet, dass** die Halteplatte (7) durch den an die Nut (6) anschließenden Teil des Profilelements (2) vollständig abgedeckt ist.

9. Schalung nach einem der Ansprüche 1 bis 8, **dadurch gekennzeichnet, dass** die Halteplatte (7) mit einer Markierung (13) zur Sichtbarmachung der Drehstellung der Sperrklingen (11) versehen ist.

## Claims

1. A cladding comprising profile elements (2) which are arranged on a supporting structure by means of fixing elements, wherein the profile elements (2) are mutually overlapped in rabbet relationship in such a way that the respective profile projection, forming the rabbet, of the one profile element is accommodated by the rabbet of the other profile element (2), wherein provided in the rabbet surface, that extends perpendicularly to the profile element (2), of the rabbet that faces towards the supporting structure, is a groove (6) whose groove wall that faces towards the supporting structure (1) is aligned with the surface of the other profile projection, that faces away from the supporting structure (1), wherein engaging into the groove (6) is a holding plate of the fixing element (3), that overlaps the adjoining profile projection (4) and carries a connecting pin (8) which extends between two profile elements (2) towards the supporting structure (1) and at the end of which, that is remote from the holding plate (7), there is provided an anchoring foot (9), **characterised in that** the anchoring foot (9) engages into a substantially rectangular holding groove (10) of the supporting structure (1) and can be fixed therein by rotation of the holding plate (7) in the groove wall of the holding groove (10), wherein the anchoring foot (9) is formed by two locking pawls (11) projecting diametrally from the connecting pin (8), which in plan view are of a symmetrical or also asymmetrical configuration and upon rotation of the connecting pin (8) penetrate into the groove wall of the holding groove (10).

2. A cladding according to claim 1 **characterised in that** the locking pawls (11) are of a triangular, rectangular, round, sickle-shaped, trapezoidal or comparably similar configuration.

3. A cladding according to claim 1 or claim 2 **characterised in that** at their surface that is towards the holding plate (7) the locking pawls (11) have a bevel of a screw-like configuration.

4. A cladding according to claim 3 **characterised in that** the bevel is of a flat or curved configuration.

5. A cladding according to one of claims 1 to 4 **characterised in that** the connecting pin (8) is of a round or polygonal cross-sectional shape.

6. A cladding according to one of claims 1 to 5 **characterised in that** the holding plate (7) is of a round, oval or polygonal configuration.

7. A cladding according to one of claims 1 to 6 **characterised in that** the holding plate (7) is provided with an engagement element (12) for a tool.

8. A cladding according to one of claims 1 to 7 **characterised in that** the holding plate (7) is completely covered by the part of the profile element (2), that adjoins the groove (6).

9. A cladding according to one of claims 1 to 8 **characterised in that** the holding plate (7) is provided with a marking (13) for showing the rotary position of the locking pawls (11).

## Revendications

1. Coffrage constitué
D'éléments de profil (2) qui sont disposés sur une sous-construction au moyen d'éléments de fixation, les éléments de profil (2)
étant pliés mutuellement de manière à ce que l'avancée de profil formant le pli d'un élément de profil soit incluse dans chaque cas par le pli de l'autre élément de profil (2), une rainure (6) étant prévue dans la surface du pli courant perpendiculairement par rapport à l'élément de profil (2) du pli tourné vers la sous-construction, dont la paroi rainurée tournée vers la sous-construction (1) est alignée avec la surface de l'autre avancée de profil opposée à la sous-construction (1), une plaque de retenue (7) chevauchant l'élément de fixation (3) une avancée de profil attenante (4) s'insérant dans la rainure (6), recouvrant l'élément supportant une avancée de profil (8) chevauchant une avancée de profil attenante (2) à l'avancée de profil attenante de l'élément de fixation (1) qui porte une tige d'ancrage (8) s'étendant vers celui-ci sur la plaque de retenue duquel sur l'extrémité opposée à la plaque de retenue (7), **caractérisé en ce qu'**un pied d'ancrage (9) s'insère dans une rainure de retenue essentiellement rectangulaire (10) de la sous-construction (1) et par rotation de la plaque de retenue (7), s'insère dans une rainure d'arrêt rectangulaire (10) de la sous-construction (1), et dans lequel par rotation (9) de la plaque d'arrêt, il est formé par deux lames de blocage (11), diamétralement opposées à la barre de raccordement (8) qui présentent, en vue en plan, une forme symétrique ou également asymétrique et lors de la rotation de la barre de raccordement (8) pénètre dans la paroi rainurée d'arrêt de la rainure de retenue (10).

2. Coffrage selon la revendication 1, **caractérisé en ce que** les lames de blocage (11) possèdent une forme triangulaire, rectangulaire, ronde, en forme de croissant, en forme de trapèze ou une forme semblable comparable.

3. Coffrage selon la revendication 1 ou 2, **caractérisé en ce que** les lames de blocage (11) présentent à leur surface tournée vers la plaque de retenue (7) un chanfrein formé à la manière d'une vis.

4. Coffrage selon la revendication 3, **caractérisé en ce que** le chanfrein est également formé de manière égale ou bombée.

5. Coffrage selon l'une des revendications 1 à 4, **caractérisé en ce que** le chanfrein de raccordement (8) présente une forme de section ronde ou polygonale.

6. Coffrage selon l'une des revendications 1 à 5, **caractérisé en ce que** la plaque de retenue (7) a une forme ronde, ovale ou polygonale.

7. Coffrage selon l'une des revendications 1 à 6, **caractérisé en ce que** la plaque de retenue (7) est dotée d'un élément d'insertion (12) pour un outil.

8. Coffrage selon l'une des revendications 1 à 7, **caractérisé en ce que** la plaque de retenue (7) est recouverte complètement par la partie de l'élément de profil (2) raccordée à la rainure (6).

9. Coffrage selon l'une des revendications 1 à 8, **caractérisé en ce que** la plaque de retenue (7) est dotée d'un marquage (13) pour la représentation sous une forme visible de la position de rotation des lames de blocage (11).
